# EUROPÄISCHE PATENTSCHRIFT

(11) **EP 1 321 429 B1**
(45) Veröffentlichungstag und Bekanntmachung des Hinweises auf die Patenterteilung: **06.09.2006**
(21) Anmeldenummer: 02027155.7
(22) Anmeldetag: 05.12.2002
(51) Int. Cl.: B68C 1/04, B68C 1/12

(54) **Sattel für Reittiere**
Saddle for riding
Selle pour équitation

(30) Priorität: 18.12.2001 DE 10162424
(43) Veröffentlichungstag der Anmeldung: 25.06.2003
(73) Patentinhaber: Grassl, Peter, D-82418 Murnau (DE)
(72) Erfinder: Grassl, Peter, D-82418 Murnau (DE)
(74) Vertreter: Brose, D. Karl

(56) Entgegenhaltungen:
- AT-B- 402 285
- GB-A- 2 282 742

## Beschreibung

Die Erfindung betrifft einen Sattel für Reittiere, mit einem mit Leder oder dergleichen überzogenen Sattelbaum, welcher auf dem Rücken des Reittieres aufliegende Trachten oder Bars aufweist, wobei die Trachten oder Bars mit als blasenförmige Hüllen ausgebildeten Polstern versehen und an die Anatomie des Reittieres angepasst sind, und wobei die Hüllen mit einer in situ auf dem Rücken des Reittieres formveränderbaren Masse gefüllt oder befüllbar sind.

Nachdem sich insbesondere im Pferdesport in den vergangenen Jahren immer mehr die Erkenntnis durchgesetzt hat, dass keine zwei Pferde in dem Bereich in dem der Sattel aufliegt, den identischen Rücken in anatomischer Hinsicht aufweisen, sind verantwortungsbewusste Reiter immer mehr dazu übergegangen, für ihr Pferd spezielle Masssättel anfertigen zu lassen. Bei den herkömmlichen Sätteln handelt es sich hierbei um einen vergleichsweise umständlichen Vorgang, in dem der Rücken des Pferdes zunächst vermessen werden muss, wozu es spezieller Apparate bedarf, wonach dann anschliessend in der Sattlerei ein halbwegs der gemessenen Rückenform angepasster Sattel gefertigt wird. Bei den sogenannten englischen Sätteln der klassischen Reiterei werden hierzu die an den Trachten des Sattels vorgesehenen Polster, welche mit Kapok oder ähnlichen Fasern gefüllt sind, entsprechend individuell ausgepolstert. Bei den Sätteln der Westernreiterei werden die Bars des Sattelbaums selbst vor der Fertigung des Sattels entsprechend geformt. Abgesehen davon, dass es sich hierbei in beiden Fällen um eine ausgesprochen aufwendige und somit teuere Arbeitsweise handelt, bietet dies noch den zusätzlichen Nachteil, dass der jeweilige Sattel nur für ein bestimmtes Pferd nutzbar ist und anderen Pferden wieder nicht passt, so dass der Besitzer, wenn er sich ein neues Pferd zulegt, sich ebenfalls einen neuen Sattel anfertigen lassen muss.

Ein Sattel der oben genannten Art ist aus der DE 43 97 182 T1 in seiner grundsätzlichen Bauart bekannt. Bei diesem bekannten Sattel werden im wesentlichen unverformbare Polster auf dem Pferderücken selbst hergestellt, indem vorgefertigte Hüllen mit einem Zweikomponentenschaum an Ort und Stelle ausgeschäumt werden. Um eine genaue Passform zu erreichen, werden hierbei drei zwischen Sattel und Reittier angeordnete Hohlkörper mit Druckluft aufgeblasen, um dadurch einen Zustand zu simulieren, welcher dem Gewicht eines Reiters entspricht. Dieser bekannte Sattel ist in seiner Herstellung sehr umständlich, wobei hinzukommt, dass das Ausschäumen für die genannten Zwecke vergleichsweise ungeeignet ist, da es relativ schwierig zu beherrschen ist.

Aus der DE 198 05 802 A1 ist ferner ein Verfahren zur Erzeugung einer Zwischenlage zur individuellen körpergerechten Anpassung eines Sattels an satteltragende Tiere bekannt, wobei derartige Zwischenlagen oder Zwischenkissen entweder zwischen dem Sattel und der Satteldecke oder zwischen der Satteldecke und dem Tierrücken eingebracht werden sollen. Hierbei sollen unmittelbar auf dem Pferderücken eine Anpassung an die anatomischen Gegebenheiten vorgenommen werden, indem die Zwischenlage durch eine plastisch formbare oder schäumbare Masse oder Flüssigkeit gefüllt wird. Nachteil dieses bekannten Verfahrens besteht ebenfalls in der schwierigen Beherrschbarkeit von schäumbaren Massen und darüber hinaus in der Tatsache, dass die im wesentlichen losen Zwischenkissen im Gebrauch ihre Lage verändern können und daher den gedachten Zweck nicht erfüllen.

Aus der AT 402 285 B, die als nächstliegender Stand der Technik betrachtet wird, ist ferner ein Reitsattel bekannt, bei welchem zwischen dem Sattelbaum und dem Pferd evakuierbare, mit einem körnigen Material gefüllte Kissen angeordnet sind. Diese mit Granulat gefüllten Kissen sind unmittelbar, ohne die Möglichkeit, sie auswechseln zu können, am Sattelbaum befestigt. Als körniges Material werden hier Hartschaumkugeln mit einem Durchmesser von 3-7 mm, beispielsweise aus verdichtetem Styropor, vorgeschlagen. Es ist damit zu rechnen, dass eine derartige Füllung sich wegen des Abriebs zwischen den Kugeln in ihrer Qualität verschlechtert, so dass der angestrebte Zweck auf die Dauer nicht erreichbar sein dürfte.

Aus der DE 299 23 655 U1 ist ferner eine Satteldecke bekannt, welche abgesteppte Kammern aufweist, die jeweils mit einem Granulat, insbesondere Buchweizen, gefüllt sind.

Der Erfindung liegt die Aufgabe zugrunde, eine vollständig neuartige Bauweise eines Sattels und ein völlig neuartiges Verfahren der Anpassung oder speziellen Fertigung eines derartigen Sattels für ein individuelles Reittier zu schaffen, bei denen keiner der oben erwähnten Nachteile auftritt.

Bei einem Sattel der eingangs definierten Art wird diese Aufgabe in einer ersten Alternative dadurch gelöst, dass die Hüllen mit einem durch Druck und/oder Wärme selbstverfestigenden Granulat befüllt sind.

Eine alternative Lösung der der Erfindung zugrundeliegenden Aufgabe bei einem Sattel der oben definierten Art besteht darin, dass die Hüllen mit einem Äthylen-Vinyl-Acetat gefüllt sind. Derartige Äthylen-Vinyl-Acetate sind auf dem Markt unter der Bezeichnung bzw. Marke "Thermoflex" erhältlich, und beispielsweise durch die Verwendung bei Skistiefeln bekannt.

Es ist offensichtlich, dass hier erstmalig eine tatsächliche, individuelle Anpassung der wichtigen Auflagenfläche des Sattels auf dem Reittier möglich ist, indem der ansonsten vorgefertigte Sattel hinsichtlich der Tragfläche die auf dem Reittier anliegt, unmittelbar dem Reittier angepasst wird und dies ohne Schwierigkeiten, da die erfindungsgemäß verwendeten Alternativen nicht mit dem schwierig beherrschbaren Aufschäumen von Kunststoff-Schäumen belastet sind.

Bei einer bevorzugten Ausführungsform nach der Erfindung sind die Hüllen an je einer mit jeder Trachte oder Bar verbundenen Trägerplatte befestigt. Hierdurch wird die Vorfertigung des Sattels selbst erheblich vereinfacht.

Im einzelnen kann die Erfindung dadurch weitergebildet werden, dass die Hüllen lösbar an den Trägerplatten befestigt sind, oder dass alternativ oder zusätzlich die Trägerplatten lösbar an den Trachten oder Bars befestigt sind. Hierdurch wird der Vorteil erzielt, dass bei einem Wechsel des Reittiers bei dem lediglich eine Neuanpassung der eigentlichen Tragfläche des Sattels an den Rücken des Reittiers erforderlich ist, nicht mehr der gesamte Sattel ausgetauscht werden muss, sondern nur entweder die Hüllen mit der formveränderbaren Masse erneut angepasst werden, oder die Trägerplatten samt derartiger Hüllen ausgetauscht werden.

Zu diesem Zweck ist es bevorzugt, die lösbare Verbindung als Klettverschlüsse, Druckknopfverbindungen oder dergleichen auszubilden, da hierdurch der Austausch zerstörungsfrei und ausgesprochen einfach ist.

Bei der alternativen Ausführungsform nach der Erfindung, bei der die Hüllen mit einem Äthylen-Vinyl-Acetat gefüllt sind, wird bevorzugt ein Äthylen-Vinyl-Acetat mit einer ca. 80°C betragenden. Expansionstemperatur verwendet. Derartige Stoffe und Massen sind auf dem Schischuhsektor bekannt und können bei den erfindungsgemäßen Sätteln mit gleichem Vorteil verwendet werden.

Bei dieser Ausführungsvariante kann eine bevorzugte Ausführungsform nach der Erfindung noch dadurch geschaffen werden, dass in das Äthylen-vinyl-Acetat in den Hüllen ein elektrisches Heizelement eingebettet ist. Hierdurch ist es besonders einfach möglich, das Äthylen-Vinyl-Acetat zur Anpassung zu erweichen, indem die Hüllen unmittelbar vor dem Anpassen an das Reittier mittels des elektrischen Heizelements aufgeheizt werden. Darüber hinaus kann der Sattel im Falle eines Pferdewechsels leicht erneut angepasst werden.

Bevorzugt ist dabei, dass das Heizelement herausnehmbar in einem Kanal angeordnet ist und somit der Beanspruchung des Sattels nicht ausgesetzt ist.

Weiterer Gegenstand der Erfindung ist ein Verfahren zum Herstellen eines derartigen individuell auf die Anatomie des Reittieres angepassten Sattels, bei dem zunächst ein Sattelbaum gefertigt und mit Leder oder dergleichen überzogen wird, und bei dem die auf dem Rücken des Reittiers aufliegenden Polster auf den Trachten oder Bars des Sattels entsprechend den anatomischen Verhältnissen des Rückens geformt werden, wobei die Polster mit einer formveränderbaren Masse gefüllt werden, der Sattel auf dem Rücken des Reittiers aufgelegt wird und die Anpassung an die anatomischen Gegebenheiten des Rückens des Reittiers in situ auf dem Reittier durch Abformen und Fixieren der formveränderbaren Masse durchgeführt wird, wird die der Erfindung zugrundeliegende Aufgabe dadurch gelöst, dass die Polster als blasenförmige Hüllen hergestellt und mit der formveränderbaren Masse gefüllt werden, und dass als formveränderbare Masse bei Wärmezufuhr verformbare Schäume, Äthylen-Vinyl-Acetate, selbstverfestigende oder mit Festiger erhärtende Granulate verwendet werden.

Hierbei können die Polster ebenfalls als blasenförmige Hüllen hergestellt und bereits bei der Herstellung mit den bei Wärmezufuhr verformbaren Schäumen, Äthylen-Vinyl-Acetate, selbstverfestigenden oder mit Festiger erhärtenden Granulaten gefüllt werden.

Beim Anpassen eines derartigen Sattels werden die mit dem Äthylen-Vinyl-Acetat gefüllten Hüllen auf die Erweichungstemperatur erwärmt und dann durch Auflegen des Sattels dem Rücken des Reittiers angepasst.

Bei der Herstellung des hierzu geeigneten Sattels ist es besonders bevorzugt, in die Äthylen-Vinyl-Acetatmasse ein Heizelement einzubetten oder in einem Kanal herausnehmbar anzuordnen, und die Erwärmung durch elektrischen Strom zu erzeugen.

Die Verwendung von Äthylen-Vinyl-Acetaten mit oder ohne Heizelement bietet den Vorteil, dass ein derartiger Sattel bei Wechsel des Reittiers ohne Schwierigkeiten erneut einem anderen Reittier angepasst werden kann.

Weitere vorteilhafte Einzelheiten sind in weiteren Unteransprüchen angegeben.

Im folgenden wird die Erfindung anhand von in den Zeichnungen beispielhaft veranschaulichten Ausführungsformen näher erläutert. Es zeigt:
Figur 1 eine schematische Schnittansicht des erfindungsgemässen Sattels auf dem Rücken eines Reittiers, wobei es sich bei Figur 1 um einen sogenannten englischen Sattel handelt;
Figur 2 eine Figur 1 in allen Einzelheiten entsprechenden Schnittansicht eines erfindungsgemässen Sattels in der Westernbauweise;
Figur 3 eine schematische Schnittansicht durch eine der Trachten des Sattels gemäss Figur 1 und
Figur 4 eine Figur 3 entsprechende Schnittansicht einer abgewandelten Ausführungsform.

Wie in den schematischen Ansichten der Figuren 1 und 2 gezeigt, weist der allgemein mit 1 bezeichnete Sattel, welcher in Figur 1 in der englischen Bauweise und in Figur 2 in der Westernbauweise dargestellt ist und welcher auf dem Rücken 3 eines Reittiers 2 dargestellt ist, einen Sattelbaum 4 auf. Der Sattelbaum 4 weist bei der in Figur 1 dargestellten Bauweise eines Englisch-Sattels Trachten 6 und 8 und bei der in Figur 2 dargestellten Bauweise eines Westernsattels Bars 10 und 12 auf.

Die Trachten 6 und 8 und die Bars 10 und 12 sind mit Polstern 14, 16 versehen, wobei die dadurch gebildete Einheit der Anatomie des Reittiers im Rückenbereich angepasst ist.

Erfindungsgemäss sind die Polster 14 und 16 als blasenförmige Hüllen aus geeignetem Material wie Kunstfasern, Fellen oder Leder ausgebildet. In der Darstellung gemäss den Figuren 1 und 2 sind die Hüllen 18 und 20 mit einer allgemein mit 22 bezeichneten formveränderbaren Masse gefüllt dargestellt, wobei die Füllung in situ auf dem Rücken 3 des Reittiers 2 oder zuvor erfolgen kann. Auf jeden Fall wird die formveränderbare Masse 22, d.h. die Form der Hüllen 18, 20 und somit die Form der Trachten 6 und 8 bzw. der Bars 10 und 12 unmittelbar an die Form des Rückens 3 des Reittiers 2 angepasst.

Um die Herstellung des Sattels 1 zu erleichtern, sind die Hüllen 18 und 20 je an einer mit jeder Tracht 6 und 8 oder Bar 10 und 12 verbundenen Trägerplatte 24 befestigt, welche einerseits den Hüllen 18, 20 eine gewisse Formstabilität gibt und andererseits wie weiter unten noch näher erläutert wird, ein Austausch bei Wechsel des Reittiers erleichtert.

Zu diesem Zweck sind entweder die Hüllen 18 und 20 lösbar an ihren Trägerplatten 24 befestigt, oder die Trägerplatten 24 selbst sind lösbar an den 6 und 8 oder Bars 10 und 12 befestigt, wobei es selbstverständlich auch möglich ist, die lösbare Befestigung sowohl zwischen den Hüllen 18 und 20 und den Trägerplatten 24, 26 als auch zwischen den Trägerplatten 24 und den Trachten 6 und 8 oder Bars 10 und 12 vorzusehen.

Wie in den Figuren 3 und 4, gezeigt kann die lösbare Befestigung 26 in allen drei Fällen aus Klettverschlüssen, Druckknopfverbindungen oder dergleichen bestehen.

Als formveränderbare Masse kann beispielsweise mit Vorteil derart verfahren werden, dass die Hüllen 18 und 20 bereits vor dem Auflegen auf das Reittier 2 mit einem bei Druck und/oder Wärme selbstverfestigenden Granulat gefüllt sind, so dass zum Anpassen es lediglich erforderlich ist, das Granulat zu erwärmen oder unter Druck beispielsweise durch das Angurten oder das Reitergewicht zu setzen.

Alternativ können die Hüllen 18 und 20 auch mit einem Granulat gefüllt sein, ehe der Sattel 1 auf den Rücken 3 des Reittiers aufgelegt wird, welches durch einen gesondert beizugebenden Festiger fixiert wird. In diesem Falle wird, nachdem sich das Granulat nach dem Auflegen des Sattels 1 auf das Reittier 2 entsprechend den anatomischen Gegebenheiten verteilt hat, durch einen an jeder der Hüllen 18, 20 vorgesehenen Einlass 28 der Festiger eingefüllt, so dass die erreichte Form dadurch fixiert wird.

Bei einer weiteren Alternative können die Hüllen 18, 20 mit einem Äthylen-Vinyl-Acetat gefüllt sein, wie dies beispielsweise aus dem Schischuhsektor bekannt ist, wobei es sich insbesondere um Äthylen-Vinyl-Acetate handelt, die eine Expansionstemperatur von etwa 80°C aufweisen.

In diesem Falle wird vor dem Auflegen und Anpassen des Sattels 1 Wärme zugeführt, um das Äthylen-Vinyl-Acetat ausreichend zu erweichen, damit die Polster 14 und 16 dem Rücken 3 des Reittiers 2 angepasst werden. Das Erwärmen kann beispielsweise mittels eines Föns erfolgen, wobei jedoch eine bevorzugte Einzelheit zu diesem Zwecke in Figur 4 veranschaulicht ist. Wie gezeigt, ist hierbei in das in den Hüllen 18 und 20 enthaltene Äthylen-Vinyl-Acetat ein elektrisches Heizelement 30 eingebettet oder in einem entsprechend geformten Kanal herausnehmbar angeordnet, so dass zum Anpassen des Sattels 1 lediglich elektrischer Strom an die in den beiden Hüllen 18 und 20 enthaltenen Heizelemente angeschlossen werden muss, so dass das Äthylen-Vinyl-Acetat direkt auf die zum Anpassen notwendige Temperatur erwärmt werden kann.

Es wurden obenstehend einige Ausführungsformen des erfindungsgemäßen Sattels und des Verfahrens zu dessen Herstellung erläutert. Dem Fachmann ist offensichtlich, dass zahlreiche Abänderungen und Abwandlungen vorgenommen werden können, ohne vom Gegenstand der Ansprüche abzuweichen, welcher darin gesehen wird, die eigentliche Tragfläche zwischen Sattel und Rücken unmittelbar und direkt am Reittier an die anatomische Form des Rückens anzupassen.

### BEZUGSZEICHENLISTE

- 1 =: Sattel
- 2 =: Reittier
- 3 =: Rücken
- 4 =: Sattelbaum
- 6 =: Trachte
- 8 =: Trachte
- 10 =: Bar
- 12 =: Bar
- 14 =: Polster
- 16 =: Polster
- 18 =: Hülle
- 20 =: Hülle
- 22 =: Masse
- 24 =: Trägerplatte
- 26 =: Lösbare Verbindung
- 28 =: Einlass
- 30 =: Heizelement
- 32 =: Einrichtung
- 34 =: Ventil

## Patentansprüche

1. Sattel (1) für Reittiere (2), mit einem mit Leder oder dergleichen überzogenen Sattelbaum (4), welcher auf dem Rücken (3) des Reittieres (2) aufliegende Trachten (6, 8) oder Bars (10, 12) aufweist, wobei die Trachten (6, 8) oder Bars (10, 12) mit als blasenförmige Hüllen (18, 20) ausgebildeten Polstern (14, 16) versehen und an die Anatomie des Reittieres (2) angepasst sind, und wobei die Hüllen (18, 20) mit einer in situ auf dem Rücken (3) des Reittieres (2) formveränderbaren Masse (22) gefüllt sind, **dadurch gekennzeichnet, dass** die Hüllen (18, 20) mit einem durch Druck und/oder Wärme selbstverfestigenden Granulat befüllt sind.

2. Sattel (1) für Reittiere (2), mit einem mit Leder oder dergleichen überzogenen Sattelbaum (4), welcher auf dem Rücken (3) des Reittieres (2) aufliegende Trachten (6, 8) oder Bars (10, 12) aufweist, wobei die Trachten (6, 8) oder Bars (10, 12) mit als blasenförmige Hüllen (18, 20) ausgebildeten Polstern (14, 16) versehen und an die Anatomie des Reittieres (2) angepasst sind, und wobei die Hüllen (18, 20) mit einer in situ auf dem Rücken (3) des Reittieres (2) formveränderbaren Masse (22) gefüllt sind, **dadurch gekennzeichnet, dass** die Hüllen (18, 20) mit einem Äthylen-Vinyl-Acetat gefüllt sind.

3. Sattel für Reittiere nach Anspruch 1 oder 2, **dadurch gekennzeichnet, dass** die Hüllen (18, 20) an je einer mit jeder Trachte (6, 8) oder Bar (10, 12) verbundenen Trägerplatte befestigt sind.

4. Sattel nach Anspruch 3, **dadurch gekennzeichnet, dass** die Hüllen (18, 20) lösbar an den Trägerplatten (24) befestigt sind.

5. Sattel nach Anspruch 3 oder 4, **dadurch gekennzeichnet, dass** die Trägerplatten (24) lösbar an den Trachten (6, 8) oder Bars (10, 12) befestigt sind.

6. Sattel nach Anspruch 4 oder 5, **dadurch gekennzeichnet, dass** die lösbare Verbindung (26) aus Klettverschlüssen, Druckknopfverbindungen oder dergleichen besteht.

7. Sattel nach einem der Ansprüche 2 bis 6, **dadurch gekennzeichnet, dass** die Hüllen (18, 20) mit Äthylen-Vinyl-Acetat mit etwa 80°C Expansionstemperatur gefüllt sind.

8. Sattel nach Anspruch 7, **dadurch gekennzeichnet, dass** in das Äthylen-Vinyl-Acetat in den Hüllen (18, 20) ein elektrisches Heizelement (30) eingebettet ist.

9. Sattel nach Anspruch 8, **dadurch gekennzeichnet, dass** das Heizelement (30) herausnehmbar in in den Hüllen (18, 20) vorgesehenen Kanälen angeordnet ist.

10. Verfahren zum Herstellen eines individuell auf die Anatomie eines Reittieres (2) angepassten Sattels (1), bei dem zunächst ein Sattelbaum (4) gefertigt und mit Leder oder dergleichen überzogen wird, und bei dem die auf dem Rücken (3) des Reittieres (2) aufliegenden Polster (14, 16) auf den Trachten (6, 8) oder Bars (10, 12) des Sattels (1) entsprechend den anatomischen Verhältnissen des Rückens (3) geformt werden, wobei die Polster (14, 16) mit einer formveränderbaren Masse (22) gefüllt werden, der Sattel (1) auf dem Rücken (3) des Reittieres (2) aufgelegt wird, und dann die Anpassung an die anatomischen Gegebenheiten des Rückens (3) des Reittieres (2) in situ auf dem Reittier (2) durch Abformen und Fixieren der formveränderbaren Masse (22) durchgeführt wird, die Polster (14, 16) als blasenförmige Hüllen (18, 20) hergestellt und mit der formveränderbaren Masse (22) gefüllt werden, **dadurch gekennzeichnet, dass** als formveränderbare Masse (22) bei Wärmezufuhr verformbare Schäume, Äthylen-Vinyl-Acetate, selbstverfestigende oder mit Festiger erhärtende Granulate verwendet werden.

11. Verfahren nach Anspruch 10, **dadurch gekennzeichnet, dass** die mit dem Äthylen-Vinyl-Acetat gefüllten Hüllen (18, 20) auf Erweichungstemperatur erwärmt und dann dem Rücken (3) des Reittiers (2) angepasst werden.

12. Verfahren nach Anspruch 11, **dadurch gekennzeichnet, dass** in die Äthylen-Vinyl-Acetatmasse ein Heizelement (30) eingebettet wird, und dass die Erwärmung der Masse (22) durch elektrischen Strom durchgeführt wird.

13. Verfahren nach einem der Ansprüche 10 bis 12, **dadurch gekennzeichnet, dass** das Abformen und Fixieren der formveränderbaren Masse (22) unter dem Gewicht eines Reiters durchgeführt wird.

14. Verfahren nach einem der vorstehenden Ansprüche 10 bis 13, **dadurch gekennzeichnet, dass** die Hüllen (18, 20) an Trägerplatten (24) befestigt werden, welche mit den Trachten (6, 8) oder Bars (10, 12) des Sattels (1) verbunden werden.

15. Verfahren nach Anspruch 14, **dadurch gekennzeichnet, dass** die Trägerplatten (24) und/oder die Hüllen (18, 20) mittels lösbarer Verbindungsmittel (26) befestigt werden.

16. Verfahren nach einem der Ansprüche 10 bis 13, **dadurch gekennzeichnet, dass** die Hüllen (18, 20) und/oder Trägerplatten (24) mittels Klettverschlüssen, Druckknöpfen oder dergleichen auswechselbar befestigt werden.

## Claims

1. Saddle (1) for mounts (2) having a saddle tree (4) covered with leather or the like, which is having panels (6, 8) or bars (10, 12) resting on the back (3) of the mount (2) and having bladder-shaped covers (18, 20) forming cushions (14, 16) which are adapted to the anatomy of the mount (2) and, wherein the covers (18, 20) are filled with a mass (22) being variable in shape in situ on the back (3) of the mount (2), **characterised in that** the covers (18, 20) are filled with a granulate which is self-consolidating by pressure and/or heat.

2. Saddle (1) for mounts (2), having a saddle tree (4) covered with leather or the like, provided with panels (6, 8) or bars (10, 12) resting on the back (3) of the mount (2), wherein the panels (6, 8) or bars (10, 12) are formed as bladder-shaped covers (18, 20) forming cushions (14, 16) and being adapted to the anatomy of the mount (3) and, wherein the covers (18, 20) are filled with a mass (22) being variable in shape in situ on the back (3) of the mount (2), **characterised in that** the covers (18, 20) are filled with an ethylene-vinyl-acetate.

3. Saddle for mounts according to claim 1 or 2, **characterised in that** the covers (18, 20) are fixed each on a carrier plate connected with the panel (6, 8) or bar (10, 12).

4. Saddle according to claim 3, **characterised in that** the covers (18, 20) are removably fixed on the carrier plates (24).

5. Saddle according to claim 3 or 4, **characterised in that** the carrier plates (24) removably are fixed on the panels (6, 8) or bars (10, 12).

6. Saddle according to claim 4 or 5, **characterised in that** the removable connection (26) is consisting of velcro-closures or snap fasteners or the like.

7. Saddle according to any of the claims 2 to 6, **characterised in that** the covers (18, 20) are filled with an ethylene-vinyl-acetate having an expansion temperature of about 80°C.

8. Saddle according to claim 7, **characterised in that** within the ethylene-vinyl-acetate in the covers (18, 20) there is embedded an electric heating element (30).

9. Saddle according to claim 8, **characterised in that** the heating element (30) is positioned removably in channels provided in the covers (18, 20).

10. Method for producing a saddle (1) which individually can be adapted to the anatomy of a mount (2) in which firstly a saddle tree (4) is manufactured and is covered with leather or the like and in which the cushions (14, 16) resting on the back (3) of the mount (2) provided on the panels (6, 8) or bars (10, 12) of the saddle (1) are shaped corresponding to the anatomic conditions of the back (3), wherein the cushions (14, 16) are filled with a mass (22) being variable in shape, the saddle (1) is positioned on the back (3) of the mount (2) and thereafter the adaptation to the anatomic conditions of the back (3) of the mount (2) in situ on the mount (2) is done by shaping and fixing the mass (22) being variable in shape, wherein the cushions (14, 16) are produced as bladder-shaped covers (18, 20) and are filled with the mass (22) variable in shape, **characterised in that** as the mass (22) being variable in shape foams being mouldable under the addition of heat, ethylene-vinyl-acetates, self-solidifying granulates or granulates durable with a hardener are used.

11. Method according to claim 10, **characterised in that** the covers (18, 20) being filled with the ethylene-vinyl-acetate are heated to the softening temperature and thereafter are adapted to the back (3) of the mount (2).

12. Method according to claim 11, **characterised in that** a heating element (30) is embedded into the ethylene-vinyl-acetate mass and that the heating of the mass (22) is performed by electric current.

13. Method according to any of the claims 10 to 12, **characterised in that** the shaping and fixing of the mass (22) variable in shape is performed under the weight of a rider.

14. Method according to any of the preceding claims 10 to 13, **characterised in that** the covers (18, 20) are fixed on carrier plates (24) which are connected with the panels (6, 8) or the bars (10, 12) of the saddle (1).

15. Method according to claim 14, **characterised in that** the carrier plates (24) and/or covers (18, 20) are fixed by means of releasable fasteners (26).

16. Method according to any of the claims 10 to 13, **characterised in that** the covers (18, 20) and/or carrier plates (24) exchangeably are fixed by means of velcro-closures, snap fasteners of the like.

## Revendications

1. Selle (1) pour des montures (2) avec un arçon de selle (4) revêtu de cuir ou similaires, comportant des troussequins (6, 8) ou des bars (10, 12) qui s'appuient sur le dos (3) de la monture (2), les troussequins (6, 8) ou bars (10, 12) étant munis de rembourrages (14, 16) conçus sous forme d'enveloppes en soufflets (18, 20) et étant adaptés à l'anatomie de la monture, et les enveloppes (18, 20) étant remplies d'une masse (22) à forme modifiable in situ sur le dos (3) de la monture (2), **caractérisée en ce que** les enveloppes (18, 20) sont remplies de granulés autodurcissants par pression et/ou par chaleur.

2. Selle (1) pour des montures (2) avec un arçon de selle (4) revêtu de cuir ou similaires, comportant des troussequins (6, 8) qui s'appuient sur le dos (3) de la monture (2) ou des bars (10, 12), les troussequins (6, 8) ou bars (10, 12) étant munis de rembourrages (14, 16) conçus sous forme d'enveloppes en soufflets (18, 20) et étant adaptés à l'anatomie de la monture, et les enveloppes (18, 20) étant remplies d'une masse (22) à forme modifiable in situ sur le dos (3) de la monture (2), **caractérisée en ce que** les enveloppes (18, 20) sont remplies d'un éthylène-vinyle acétate.

3. Selle pour des montures selon la revendication 1 ou 2, **caractérisée en ce que** les enveloppes (18, 20) sont fixées chacune sur une plaque support reliée à chaque troussequin (6, 8) ou bar (10, 12).

4. Selle selon la revendication 3, **caractérisée en ce que** les enveloppes (18, 20) sont fixées de façon amovible sur les plaques supports (24).

5. Selle selon la revendication 3 ou 4, **caractérisée en ce que** les plaques supports (24) sont fixées de façon amovible sur les troussequins (6, 8) ou bars (10, 12).

6. Selle selon la revendication 4 ou 5, **caractérisée en ce que** la liaison amovible (26) consiste en des fermetures auto-agrippantes, en des liaisons par bouton pression ou similaires.

7. Selle selon l'une quelconque des revendications 2 à 6, **caractérisée en ce que** les enveloppes (18, 20) sont remplies d'éthylène-vinyle acétate à une température d'expansion d'environ 80°C.

8. Selle selon la revendication 7, **caractérisée en ce qu'**un corps de chauffe (30) électrique est incorporé dans l'éthylène vinyle acétate dans les enveloppes (18, 20).

9. Selle selon la revendication 8, **caractérisée en ce que** le corps de chauffe (30) est disposé de façon amovible dans des conduits prévus dans les enveloppes (18, 20).

10. Procédé de fabrication d'une selle (1) individuellement adaptée à l'anatomie d'une monture (2), selon lequel on fabrique d'abord un arçon de selle (4) et on le revêt de cuir ou similaire, et selon lequel on façonne les rembourrages (14, 16) qui s'appliquent sur le dos (3) de la monture (2) sur les troussequins (6, 8) ou les bars (10, 12) de la selle (1) selon les conditions anatomiques du dos (3), les rembourrages (14, 16) étant remplis d'une masse à forme variable (22), la selle (1) étant appliquée sur le dos (3) de la monture (2) et l'adaptation aux particularités anatomiques du dos (3) de la monture (2) étant réalisée in situ sur la monture (2), par moulage et fixation de la masse à forme modifiable (22), les rembourrages (14, 16) étant fabriqués en tant qu'enveloppes en soufflets (18, 20) et étant remplis avec la masse à forme modifiable (22), **caractérisé en ce qu'**on utilise en tant que masse à forme variable (22) des mousses déformables sous apport de chaleur, des éthylène-vinyle acétates, des granulés autodurcissants ou durcissant avec des stabilisants.

11. Procédé selon la revendication 10, **caractérisé en ce qu'**on échauffe les enveloppes (18, 20) remplies d'éthylène-vinyle acétate à une température d'amollissement et on les adapte ensuite au dos (3) de la monture (2).

12. Procédé selon la revendication 11, **caractérisé en ce qu'**on incorpore dans la masse d'éthylène-vinyle acétate un corps de chauffe (30) et **en ce que** l'échauffement de la masse (22) est réalisé par courant électrique.

13. Procédé selon l'une quelconque des revendications 10 à 12, **caractérisé en ce que** le moulage et la fixation de la masse à forme variable (22) sont réalisés sous le poids d'un cavalier.

14. Procédé selon l'une quelconque des revendications précédentes 10 à 13, **caractérisé en ce qu'**on fixe les enveloppes (18, 20) sur des plaques supports (24) qui sont reliées avec les troussequins (6, 8) ou bars (10, 12) de la selle (1).

15. Procédé selon la revendication 14, **caractérisé en ce qu'**on fixe les plaques supports (24) et ou les enveloppes (18, 20) par des moyens de fixation amovibles (26).

16. Procédé selon l'une quelconque des revendications 10 à 13, **caractérisé en ce qu'**on fixe les enveloppes (18, 20) et/ou plaques supports (24) de façon interchangeable au moyen de fermetures auto-agrippantes, de boutons pression ou similaires.
